# EUROPÄISCHE PATENTSCHRIFT

(11) **EP 2 824 394 B1**
(45) Veröffentlichungstag und Bekanntmachung des Hinweises auf die Patenterteilung: **06.02.2019**
(21) Anmeldenummer: 14174951.5
(22) Anmeldetag: 30.06.2014
(51) Int. Cl.: F24C 15/20

(54) **Gargerät und Katalysatoreinrichtung**
Cooking device and catalyst device
Appareil de cuisson et dispositif de catalyseur

(30) Priorität: 11.07.2013 DE 102013107361
(43) Veröffentlichungstag der Anmeldung: 14.01.2015
(73) Patentinhaber: Miele & Cie. KG, 33332 Gütersloh (DE)
(72) Erfinder: Bollmers, Wolfgang, 59302 Oelde (DE)

(56) Entgegenhaltungen:
- EP-A1- 0 663 568
- EP-A1- 1 400 758
- DE-A1- 3 636 622
- DE-A1- 19 638 665
- DE-A1-102004 055 153
- FR-A1- 2 689 618
- JP-A- 2007 105 211

## Beschreibung

Die vorliegende Erfindung betrifft ein Gargerät mit einer Katalysatoreinrichtung nach dem Oberbegriff des Anspruchs 1.

Bei der Zubereitung von Gerichten in einem Gargerät kommt es regelmäßig zur Bildung eines wasser- und fetthaltigen Dunstes. Dieser Dunst, auch als Wrasen bezeichnet, setzt sich häufig an der Innenseite einer Garraummuffel ab und führt zu schlecht entfernbaren Ablagerungen. Aus dem Stand der Technik sind daher Gargeräte bekannt geworden, welche den Wrasen aus dem Garraum abführen und somit eine Verschmutzung der Innenseite der Garraummuffel wenigstens teilweise verhindern. Nachteilig an einer solchen Abführung des Wrasens ist, dass sich der Wrasen außerhalb des Garraums niederschlägt. So kommt es in der Umgebung des Gargerätes wie beispielsweise an Bedienelementen und an Küchenschränken oder Wänden regelmäßig zu fetthaltigen Ablagerungen.

Es sind daher Gargeräte bekannt geworden, welche den Wrasen mit einer Katalysatoreinrichtung aufreinigen können. Dazu wird der Wrasen in der Regel durch eine erhitzte Katalysatoreinrichtung geführt. Die Hitze führt zu Umwandlungsreaktionen von Bestandteilen des Wrasen, wodurch sich der Anteil an fettigen und geruchsbelästigenden Stoffen im Wrasen reduziert. Die Katalysatoreinrichtung weist dabei meistens ein katalytisch aktives Material auf, welches diese Umwandlungsreaktionen unterstützt bzw. katalysiert. Für solche Katalysereaktionen muss das katalytisch aktive Material mit dem Wrasen und dessen Bestandteilen, im Allgemeinen auch als Reaktanden bezeichnet, in Kontakt kommen. Solche Gargeräte sind beispielsweise aus der EP 1400758 A1, aus der DE 102004055153 A1 und aus der DE 19638665 A1 bekannt.

Besonders vorteilhaft für das Auftreten der gewünschten Katalysereaktionen und damit auch für die Reinigungswirkung ist, dass die Katalysatoreinrichtung entsprechend erhitzt ist. Aus diesem Grund sind bei den vorbekannten Gargeräten die Katalysatoren in der Nähe eines Oberhitze-Heizkörpers angeordnet. Bei der DE 102004055153 A1 wird der Katalysatoreinrichtung außerdem eine eigene Heizquell zugeordnet, welche die nötige Betriebstemperatur aufbringt. Unterhalb der Betriebstemperatur ist die Reinigungswirkung von Katalysatoreinrichtungen meistens erheblich geringer.

Die Beheizung der Katalysatoreinrichtungen ist jedoch kostenaufwendig, da die Katalysatoreinrichtung mit einer eigenen Heizquelle ausgerüstet werden muss.

Es ist daher die Aufgabe der vorliegenden Erfindung, ein Gargerät mit einer Katalysatoreinrichtung zu schaffen, wobei die Katalysatoreinrichtung kostengünstig auf eine geeignete Betriebstemperatur gebracht werden kann.

Diese Aufgabe wird gelöst durch ein Gargerät mit den Merkmalen des Anspruchs 1. Bevorzugte Merkmale sind Gegenstand der Unteransprüche. Weitere Vorteile und Merkmale ergeben sich aus der allgemeinen Beschreibung der Erfindung und der Beschreibung der Ausführungsbeispiele.

Das erfindungsgemäße Gargerät ist insbesondere ein Backofen oder Herd und weist wenigstens einen beheizbaren Garraum und wenigstens eine Katalysatoreinrichtung auf. Die Katalysatoreinrichtung umfasst wenigstens ein katalytisch aktives Material. Es ist wenigstens eine wenigstens einen Hohlkörper umfassende Wärmeübertragungseinrichtung vorgesehen. Die Wärmeübertragungseinrichtung ist zur Wärmeübertragung zwischen einer Wärmequelle und der Katalysatoreinrichtung ausgebildet und geeignet.

Das erfindungsgemäße Gargerät hat viele Vorteile. Ein erheblicher Vorteil ist, dass wenigstens eine Wärmeübertragungseinrichtung vorgesehen ist, welche wenigstens einen Hohlkörper umfasst. Eine solche Wärmeübertragungseinrichtung mit einem Hohlkörper ermöglicht eine besonders effiziente Wärmeübertragung zwischen einer Wärmequelle und der Katalysatoreinrichtung.

Besonders vorteilhaft an einer solchen Wärmeübertragungseinrichtung ist, dass die Katalysatoreinrichtung von einer nicht eigens für die Katalysatoreinrichtung vorgesehenen Wärmequelle beheizt werden kann. Es ist daher keine eigene und kostenintensive Heizquelle notwendig, um die Katalysatoreinrichtung auf eine geeignete Betriebstemperatur zu bringen. Durch die Wärmeübertragungseinrichtung kann beispielsweise eine Heizquelle als Wärmequelle eingesetzt werden, welche entfernt von der Katalysatoreinrichtung angeordnet ist und eigentlich für die Zubereitung von Speisen vorgesehen ist. Es besteht die Möglichkeit, die Katalysatoreinrichtung außerhalb des Garraums anzuordnen und bereits vorhandene Wärmequellen im Garraum oder die aufgeheizte Garraummuffel zur Beheizung des Katalysators zu verwenden.

Vorzugsweise wird durch die Wärmeübertragungseinrichtung die Wärme wenigstens teilweise auf das katalytisch aktive Material übertragen. Das ist sehr vorteilhaft, da insbesondere die Temperatur des katalytisch aktiven Materials entscheidend für den Ablauf der Katalysereaktionen und damit auch für die Reinigungswirkung ist.

Der Hohlkörper ist insbesondere dazu geeignet und ausgebildet, Wärme zu übertragen. Möglich ist dabei ein beliebig gestalteter Körper mit wenigstens einem Hohlraum. Möglich sind auch mehrere Hohlkörper, welche insbesondere derart miteinander verbunden sind, dass ein wenigstens teilweise zusammenhängender Hohlraum gebildet wird. Der Hohlraum kann wenigstens teilweise mit wenigstens einem Mittel gefüllt und/oder beschichtet sein. Dabei kann das Mittel wenigstens teilweise zur Wärmeleitung bzw. Konduktion und/oder zur Wärmeströmung bzw. Konvektion geeignet und einsetzbar sein.

Die Wärmeübertragungseinrichtung umfasst wenigstens einen rohrartigen Körper. Der rohrartige Körper ist insbesondere zur Übertragung von Wärme ausgebildet und geeignet. Dabei kann der rohrartige Körper im Wesentlichen als ein rundes oder elliptisches oder ein kantiges Rohr gestaltet sein. Der rohrartige Körper kann auch an wenigstens einem Ende wenigstens teilweise verschlossen sein. Möglich ist auch wenigstens eine Biegung und/oder wenigstens eine andere Formänderung des rohrförmigen Körpers. Es können auch Beschläge und/oder Flansche oder dergleichen an dem rohrförmigen Körper vorgesehen sein, z. B. um den rohrförmigen Körper an der Wärmequelle oder an der Katalysatoreinrichtung anzubringen und/oder um mehrere röhrenförmige Körper miteinander zu verbinden.

In einer besonders bevorzugten Ausgestaltung ist die Wärmeübertragungseinrichtung wenigstens teilweise als ein thermoakustischer Wärmeüberträger ausgebildet. Der thermoakustische Wärmeüberträger ist bevorzugtermaßen wenigstens teilweise Wärme leitend mit der Wärmequelle sowie mit der Katalysatoreinrichtung verbunden. Bei einer solchen Wärmeübertragungseinrichtung beruht die Wärmeübertragung auf dem sogenannten thermoakustischen Effekt, bei welchem Wärme wenigstens teilweise in Schwingungsenergie eines insbesondere gasförmigen Mediums umgewandelt werden kann. Die Schwingungsenergie kann übertragen und anschließend wenigstens teilweise wieder in Wärme umwandelt werden. Vorteilhaft ist, dass die Wärme mit einer besonders hohen Leistungsdichte übertragbar ist. Dadurch ist ein thermoakustischer Wärmeüberträger besonders effizient und wirtschaftlich.

Vorzugsweise umfasst der thermoakustische Wärmeüberträger wenigstens einen Hohlraum. Der Hohlraum ist im Wesentlichen gasdicht verschlossen und weist bei Raumtemperatur einen Druck auf, welcher geringer ist als der auf Meeresspiegelhöhe übliche Luftdruck. Vorzugsweise liegt der Druck unterhalb von 500 mbar und insbesondere zwischen 0,01 mbar und 200 mbar und besonders bevorzugt zwischen 0,1 mbar und 100 mbar. Andere Drücke sind möglich. Der Hohlraum ist insbesondere an den begrenzenden Innenwänden mit wenigstens einem Mittel wenigstens teilweise beschichtet. Vorzugsweise ist aus dieser Beschichtung, z. B. unter Wärmeeinfluss, ein gasförmiges Medium freisetzbar. Das freigesetzte Medium ist insbesondere zur Übertragung akustischer Wellen nach dem thermoakustischem Effekt geeignet.

Die Wärmeübertragungseinrichtung kann auch wenigstens teilweise als ein Wärmerohr ausgebildet sein. Das Wärmerohr weist vorzugsweise wenigstens einen Hohlraum auf, welcher im Wesentlichen gasdicht verschlossen ist. Der Hohlraum kann dabei eine beliebige Gestalt und Ausdehnung aufweisen. Der Hohlraum ist vorzugsweise mit wenigstens einem Arbeitsmedium wenigstens teilweise gefüllt. Prinzipiell geschieht die Wärmeübertragung im Wesentlichen über Verdampfungs- bzw. Kondensationswärme des Arbeitsmediums.

Möglich ist eine Ausbildung des Wärmerohrs als ein sogenanntes Thermosiphon, bei welchem das kondensierte Arbeitsmedium im Wesentlichen durch Schwerkraft zum Bereich der Verdampfung zurückkehrt.

Möglich ist aber auch eine sogenannte Heatpipe, bei welcher das kondensierte Arbeitsmedium wenigstens teilweise durch Kapillarkraft zum Bereich der Verdampfung zurückkehrt. Dabei kann der Hohlraum im Wärmerohr wenigstens teilweise mit wenigstens einem Mittel ausgestaltet sein, welches eine geeignete Kapillarwirkung erzeugt, z. B. ein Kupferdrahtgewebe. Eine solche Heatpipe hat den Vorteil, dass das Arbeitsmedium unabhängig von der Lage des Wärmerohrs zum Verdampfungsbereich zurückgeführt wird. Dadurch bieten sich vielfältige Möglichkeiten für die Anordnung der Heatpipe zwischen der Wärmequelle und der Katalysatoreinrichtung.

Die Wärmeübertragungseinrichtung ist bevorzugtermaßen dazu ausgebildet, wenigstens teilweise Wärme aus dem beheizbaren Garraum zu der Katalysatoreinrichtung zu übertragen. Dadurch kann eine eigene Heizquelle für die Katalysatoreinrichtung eingespart werden. Die Wärmeübertragungseinrichtung ist dabei wenigstens teilweise Wärme leitend mit dem Garraum und/oder einer Wandung des Garraums verbunden. Möglich ist auch eine wenigstens teilweise Wärme leitende Verbindung mit wenigstens einer Vorrichtung, wobei die Vorrichtung durch das Beheizen des Garraums wenigstens teilweise erwärmbar ist. Eine solche Vorrichtung kann beispielsweise eine metallische Platte oder dergleichen sein, welche im Garraum angeordnet ist und geeignete Wärmeleitungseigenschaften aufweist. Es kann auch die Wärmeübertragungseinrichtung wenigstens teilweise im Garraum angeordnet sein und dadurch die zu übertragende Wärme wenigstens teilweise aufnehmen.

Vorzugsweise wird durch die Wärmeübertragungseinrichtung wenigstens eine zur Beheizung des Garraums vorgesehene Heizquelle mit der Katalysatoreinrichtung gekoppelt. Möglich sind thermische Heizquellen vielerlei Art wie beispielsweise Oberhitzeheizquellen, Unterhitzeheizquellen und/oder Umluftheizquellen sowie Dampfheizquellen. Heizquellen für Kochstellen sind auch möglich. Auch möglich ist es, die beim Betrieb von Mikrowellenheizquellen entstandene Wärme als Wärmequelle zu nutzen. Die von der Heizquelle erzeugte Wärme kann dabei direkt an der Heizquelle und/oder in der Nähe der Heizquelle abgenommen werden. Bei einer im Wesentlichen direkten Koppelung ist die Wärmeübertragungseinrichtung insbesondere wenigstens teilweise Wärme leitend mit der Heizquelle verbunden.

Eine solche Ausgestaltung ist sehr vorteilhaft, weil die Heizquelle zur Beheizung des Garraums in der Regel eine Heizleistung aufweist, welche für die Beheizung der Katalysatoreinrichtung geeignet und günstig ist. Auch eine kostenintensive Sensor- und Steuereinrichtung für die Beheizung der Katalysatoreinrichtung kann eingespart werden, da vorzugsweise die Sensor- und Steuereinrichtung der Heizquelle des Garraums auch zur Steuerung der Beheizung der Katalysatoreinrichtung eingesetzt werden kann.

Es kann auch wenigstens eine separate und entfernt angeordnete Heizquelle zur Beheizung der Katalysatoreinrichtung vorgesehen sein. Die Wärme wird dabei vorzugsweise durch die Wärmeübertragungseinrichtung von der separat und entfernt angeordneten Heizquelle zur Katalysatoreinrichtung übertragen. Eine solche Heizquelle kann beispielsweise als Ergänzung zu einer anderen, nicht eigens für die Katalysatoreinrichtung vorgesehenen Heizquelle oder Wärmequelle, vorgesehen sein.

Das katalytisch aktive Material der Katalysatoreinrichtung umfasst insbesondere wenigstens ein Edelmetall und/oder eine Edelmetalllegierung und/oder wenigstens teilweise Palladium und/oder wenigstens teilweise Platin. Möglich ist auch, dass das katalytisch aktive Material wenigstens ein sonstiges Metall und/oder wenigstens ein Übergangsmetall und/oder wenigstens eine Legierung umfasst. Möglich sind auch Metallkomplexe und andere Metallverbindungen sowie Materialien, welche eine geeignete katalytische Aktivität aufweisen.

Es ist weiterhin möglich und bevorzugt, dass die Katalysatoreinrichtung wenigstens eine Wärmeverteileinrichtung aufweist. Die Wärmeverteileinrichtung ist insbesondere an die Wärmeübertragungseinrichtung gekoppelt. Die Wärmeverteileinrichtung kann dabei wenigstens teilweise zwischen der Wärmeübertragungseinrichtung und der Katalysatoreinrichtung und/oder zwischen der Wärmeübertragungseinrichtung und dem katalytisch aktiven Material angeordnet sein. Vorzugsweise ist die Wärmeverteileinrichtung wenigstens teilweise als Sieb und/oder wenigstens teilweise als Gitter ausgeführt und ist insbesondere wenigstens teilweise von der zu reinigenden Luft durchströmbar.

Eine Wärmeverteileinrichtung ist besonders vorteilhaft, da die Wärme, welche der Katalysatoreinrichtung zugeführt wird, im Wesentlichen gleichmäßig verteilt wird. Dadurch erreichen im Wesentlichen alle Bereiche des katalytisch aktiven Materials zügig die notwendige Betriebstemperatur. Ein weiterer Vorteil ist, dass eine solche Wärmeverteileinrichtung lokale Überhitzungen sowie besonders heiße Bereiche, sog. Hotspots, verhindert. Dadurch werden Hitzschäden am katalytisch aktiven Material vermieden.

In einer bevorzugten Weiterbildung weist die Katalysatoreinrichtung wenigstens eine Strömungsverbindung zum Garraum und/oder zu einem Abluftkanal des Garraums auf. Auch die Katalysatoreinrichtung ist vorzugsweise wenigstens teilweise durchströmbar ausgebildet. Besonders bevorzugt ist die Katalysatoreinrichtung so angeordnet und ausgebildet, dass beim Garvorgang entstehende Gase sowie Dämpfe und insbesondere der Wrasen mit dem katalytisch aktiven Material der Katalysatoreinrichtung wenigstens teilweise in Kontakt kommen. Dabei kann die Katalysatoreinrichtung wenigstens teilweise innerhalb des Garraums angeordnet sein. Möglich ist auch, dass die Katalysatoreinrichtung außerhalb des Garraums angeordnet ist und mit wenigstens einem Abluftkanal des Garraums wenigstens teilweise in Strömungsverbindung steht.

In einer weiteren bevorzugten Weiterbildung ist ein Wrasen bzw. die zu reinigende Luft aufgrund eines Druckgefälles wenigstens teilweise der Katalysatoreinrichtung zuführbar. Dabei liegt das Druckgefälle insbesondere zwischen der in Strömungsrichtung dem Garraum zugewandten Seite, dem Eingang, und der dem Garraum abgewandten Seite, dem Ausgang, vor. Es ist auch möglich, dass der Wrasen wenigstens teilweise durch einen Unterdruck im Abluftkanal und/oder einen Überdruck im Garraum, wie er beispielsweise beim Dampfgaren auftreten kann, durch die Katalysatoreinrichtung geführt wird.

Der Wrasen kann wenigstens teilweise aktiv der Katalysatoreinrichtung zugeführt bzw. durch die Katalysatoreinrichtung geführt werden. Dazu ist insbesondere wenigstens eine Lüftereinrichtung vorgesehen. Es ist möglich und bevorzugt, dass wenigstens eine bereits vorhandene Lüftereinrichtung im Gargerät und insbesondere eine Lüftereinrichtung zur Ableitung von Luft aus dem Garraum und/oder zur Gerätekühlung wenigstens teilweise verwendbar ist. Möglich ist auch eine wenigstens teilweise Zuführung von Wrasen zur Katalysatoreinrichtung über andere Einrichtungen, welche eine Strömung der Garraumluft verursachen, wie beispielsweise ein Gebläse einer Umluftheizquelle. Der Wrasen kann auch wenigstens teilweise passiv zu der Katalysatoreinrichtung strömen, z. B. durch Konvektion durch einen Wärmegradienten.

Weitere Vorteile und Anwendungsmöglichkeiten der vorliegenden Erfindung ergeben sich aus der Beschreibung der Ausführungsbeispiele, die nun mit Bezug auf die beiliegenden Figuren erläutert werden.

In den Figuren zeigen:
- Figur 1: eine schematische Darstellung eines erfindungsgemäßen Gargerätes in einer geschnittenen Seitenansicht; und
- Figur 2: eine schematische Darstellung eines weiteren Gargerätes in einer geschnittenen Seitenansicht.

In Figur 1 ist ein erfindungsgemäßes Gargerät 1 in einer geschnittenen Seitenansicht dargestellt. Das Gargerät 1 kann von einem Benutzer über eine Bedieneinrichtung 104 bedient werden und hat einen Garraum 2, welcher von einer Tür 106 verschlossen werden kann. Der Garraum 2 ist von einer Garraummuffel 101 umgeben. Im Garraum 2 sind hier zwei zum Garen von Speisen vorgesehene Heizquellen 7 angebracht. Die eine Heizquelle 7 ist als Umluftheizquelle 27 und die andere Heizquelle 7 ist als ein Oberhitzeheizkörper 17 ausgeführt. Weitere Heizquellen 7, wie ein Unterhitzeheizkörper sowie eine Mikrowellenheizquelle und dergleichen können vorgesehen sein.

Außerhalb des Garraums 2 befindet sich eine Katalysatoreinrichtung 3 mit einem katalytisch aktiven Material 4. Die Katalysatoreinrichtung 3 ist hier an einer Außenseite der Garraummuffel 101 angebracht und dient zur Reduzierung von insbesondere fettigen und/oder geruchsbelästigenden Stoffen des Wrasens. Die Garraummuffel 101 hat an einer Stelle, an welcher sich die Katalysatoreinrichtung 3 befindet, eine Öffnung. Durch die Öffnung steht die Katalysatoreinrichtung 3 mit dem Garraum 2 in Strömungsverbindung (angedeutet durch Pfeile). Die Katalysatoreinrichtung 3 steht weiterhin über den Verbindungskanal 107 mit dem Abluftkanal 103 in Strömungsverbindung. In dem Abluftkanal 103 befindet sich ein Lüfter 102, welcher Luft aus der Umgebung ansaugt und mit einer Strömung aus dieser Luft insbesondere wärmeempfindliche Komponenten, wie beispielsweise die Elektronikbox 105 kühlt. Die erwärmte Luft wird durch den Abluftkanal 103 wieder nach außen in die Umgebung des Gargerätes 1 abgeführt.

Der Abluftkanal 103 weist an einer Stelle, an welcher der Verbindungskanal 107 in den Abluftkanal 103 eintritt, eine Verengung auf. Diese Verengung führt zu einer Erhöhung der Strömungsgeschwindigkeit der durchströmenden Luft, wodurch ein Unterdruck entsteht, durch welchen Luft aus dem Verbindungskanal 107 angesaugt wird. Durch eine solche Einrichtung, auch als Venturi-Düse 108 bekannt, ist es hier möglich, Luft und insbesondere den Wrasen aus dem Garraum 2 anzusaugen und durch den Abluftkanal 103 nach außen abzuführen. Besonders vorteilhaft an dieser Ausgestaltung ist, dass die Luft bzw. der Wrasen auf diesem Weg auch durch die Katalysatoreinrichtung 3 strömen muss und dabei durch die Katalysatoreinrichtung 3 aufgereinigt bzw. umgewandelt werden kann. Ein weiterer Vorteil an einer solchen Ausgestaltung mit der Venturi-Düse 108 ist, dass der Wrasen aktiv durch die Katalysatoreinrichtung 3 geführt werden kann, ohne dass dazu eine zusätzliche Lüftungseinrichtung oder dergleichen eingesetzt werden muss. Dadurch können Herstellungs- und Montagekosten eingespart werden.

Um die Katalysatoreinrichtung 3 und besonders das katalytisch aktive Material 4 auf eine geeignete Betriebstemperatur zu bringen, ist hier eine Wärmeübertragungseinrichtung 5 zwischen einer Wärmequelle 6 und der Katalysatoreinrichtung 3 vorgesehen. Als Wärmequelle 6 wird dabei die Oberhitzeheizquelle 17 des Garraums 2 genutzt. Möglich ist aber auch eine Nutzung anderer Wärmequellen 16, 26, 36. Beispielsweise kann die Umluftheizquelle 27 als Wärmequelle 16 genutzt werden. Auch die durch den Garbetrieb erhitzte Luft im Garraum 2 ist als Wärmequelle 26 einsetzbar. Die erhitzte Garraummuffel 101 ist ebenfalls eine mögliche Wärmequelle 36. Die Wärmeübertragungseinrichtung 5 kann für die jeweilige Wärmequelle 6, 16, 26, 36 entsprechend angepasst werden, z. B. in geeigneter Weise verlängert und/oder mit Kurvenbereichen versehen werden. Durch die Nutzung bereits im Gargerät 1 vorgesehener Wärmequellen 6, 16, 26, 36 braucht die Katalysatoreinrichtung 3 keine eigene Beheizung. Dadurch werden Herstellungs- und Montagekosten eingespart.

Die Wärmeübertragungseinrichtung 5 ist hier als ein thermoakustischer Wärmeüberträger 25 ausgebildet und umfasst einen im Wesentlichen gasdichten Hohlkörper 15. Der thermoakustischer Wärmeüberträger 25 ist dabei mit der Oberhitzeheizquelle 17 Wärme leitend verbunden. Bei eingeschalteter Oberhitzeheizquelle 17 kommt es zur Wärmeeinbringung in den thermoakustischen Wärmeüberträger 25. Der thermoakustische Wärmeüberträger 25 und insbesondere der Hohlkörper 15 sind mit einer innenliegenden Beschichtung versehen, wobei die Beschichtung durch den Wärmeeintrag ein gasförmiges Medium freisetzen kann. Das gasförmige Medium wird durch den Wärmeeintrag in eine insbesondere hochfrequente Schwingung versetzt. An einer kühleren Stelle und insbesondere im Bereich der Wärme leitenden Verbindung mit der Katalysatoreinrichtung 3 können die Schwingungen wieder in Wärme umgesetzt werden. Durch eine solche nach dem thermoakustischen Prinzip ausgestaltete Wärmeübertragungseinrichtung 5 ist Wärmeenergie besonders effizient und verlustarm übertragbar.

Die Figur 2 zeigt ein Gargerät 1 mit einer als Wärmerohr 35 ausgebildeten Wärmeübertragungseinrichtung 5. Das Wärmerohr 35 weist einen Hohlkörper 15 auf und dient hier zur Wärmeübertragung zwischen der Katalysatoreinrichtung 3 und dem Garraum 2. Dazu ist ein Ende des Wärmerohrs 35 mit der Katalysatoreinrichtung 3 Wärme leitend verbunden. Ein Abschnitt des anderen Endes des Wärmerohrs 35 ist im Garraum 2 angeordnet. Im Garbetrieb bzw. bei eingeschalteter Heizquelle 7, 17, 27 wird die Wärme des Garraums 2 auf das Wärmerohr 35 übertragen. Im Hohlkörper 15 des Wärmerohrs 35 befindet sich ein Arbeitsmedium, welches durch das Erwärmen wenigstens teilweise verdampft. An einer kühleren Stelle und insbesondere im Bereich der Wärme leitenden Verbindung mit der Katalysatoreinrichtung 3 kondensiert das Arbeitsmedium wenigstens teilweise wieder und überträgt dabei die Wärme an die Umgebung. Das Wärmerohr 35 ist hier als eine Heatpipe ausgebildet. Dabei ist der Hohlkörper 15 im Inneren mit einem Kupferdrahtgewebe ausgestaltet, sodass das kondensierte Arbeitsmedium wenigstens teilweise durch Kapillarkräfte zurück zum Verdampfungsbereich gelangen kann.

Insgesamt stellt die vorliegende Erfindung eine Katalysatoreinrichtung 3 sowie ein damit ausgerüstetes Gargerät 1 zur Verfügung, wobei die Katalysatoreinrichtung 3 kostengünstig und unaufwändig auf eine geeignete Betriebstemperatur gebracht werden kann. Besonders vorteilhaft ist, dass wenigstens eine bereits im Gargerät 1 vorgesehene Wärmequelle 6, 16, 26, 36, wie beispielsweise eine Heizquelle 7, 17, 27 für die Zubereitung von Speisen, zur Beheizung der Katalysatoreinrichtung 3 vorgesehen ist. Dadurch können erhebliche Herstellungskosten eingespart werden. Die Wärme wird durch eine einen Hohlkörper 15 umfassende Wärmeübertragungseinrichtung 5 zwischen der Wärmequelle 6, 16, 26, 26 und der Katalysatoreinrichtung 3 besonders effizient übertragen.

### Bezugszeichenliste

- 1: Gargerät
- 2: Garraum
- 3: Katalysatoreinrichtung
- 4: katalytisch aktives Material
- 5: Wärmeübertragungseinrichtung
- 6: Wärmequelle
- 7: Heizquelle
- 15: Hohlkörper
- 16: Wärmequelle
- 17: Oberhitzeheizquelle
- 25: thermoakustischer Wärmeüberträger
- 26: Wärmequelle
- 27: Umluftheizquelle
- 35: Wärmerohr
- 36: Wärmequelle
- 101: Garraummuffel
- 102: Lüfter
- 103: Abluftkanal
- 104: Bedieneinrichtung
- 105: Elektronikbox
- 106: Tür
- 107: Verbindungskanal
- 108: Venturi-Düse

## Patentansprüche

1. Gargerät (1), insbesondere Backofen oder Herd, mit wenigstens einem beheizbaren Garraum (2), der von einer Garraummuffel (101) umgeben ist, und wenigstens einer wenigstens ein katalytisch aktives Material (4) umfassenden Katalysatoreinrichtung (3), wobei eine wenigstens einen Hohlkörper (15) umfassende Wärmeübertragungseinrichtung (5) vorgesehen ist, welche zur Wärmeübertragung zwischen einer Wärmequelle (6, 16, 26, 36) und der Katalysatoreinrichtung (3) ausgebildet und geeignet ist,
**dadurch gekennzeichnet,**
**dass** die Wärmeübertragungseinrichtung (5) wenigstens einen rohrartigen Körper umfasst, dass die Katalysatoreinrichtung (3) sich außerhalb des Garraums (2) befindet und dass die Wärmequelle (6, 16, 26, 36) sich in dem Garraum (2) befindet oder durch die Garraummuffel (101) gebildet wird.

2. Gargerät (1) nach Anspruch 1, **dadurch gekennzeichnet, dass** die Wärmeübertragungseinrichtung (5) wenigstens teilweise als ein thermoakustischer Wärmeüberträger (25) ausgebildet ist.

3. Gargerät (1) nach Anspruch 1, **dadurch gekennzeichnet, dass** die Wärmeübertragungseinrichtung (5) wenigstens teilweise als ein Wärmerohr (35) ausgebildet ist.

4. Gargerät (1) nach einem der vorherigen Ansprüche, **dadurch gekennzeichnet, dass** die Wärmeübertragungseinrichtung (3) dazu ausgebildet ist, wenigstens teilweise Wärme aus dem beheizbaren Garraum (2) zu der Katalysatoreinrichtung (3) zu übertragen.

5. Gargerät (1) nach einem der vorherigen Ansprüche, **dadurch gekennzeichnet, dass** durch die Wärmeübertragungseinrichtung (5) eine zur Beheizung des Garraums (2) vorgesehene Heizquelle (7, 17, 27) mit der Katalysatoreinrichtung (3) gekoppelt wird.

6. Gargerät (1) nach einem der vorherigen Ansprüche, **dadurch gekennzeichnet, dass** wenigstens eine separate und entfernt angeordnete Heizquelle zur Beheizung der Katalysatoreinrichtung (3) vorgesehen ist.

7. Gargerät (1) nach einem der vorherigen Ansprüche, **dadurch gekennzeichnet, dass** das katalytisch aktive Material (4) wenigstens ein Edelmetall oder eine Edelmetalllegierung umfasst.

8. Gargerät (1) nach einem der vorherigen Ansprüche, **dadurch gekennzeichnet, dass** die Katalysatoreinrichtung (3) wenigstens eine Wärmeverteileinrichtung aufweist.

9. Gargerät (1) nach einem der vorherigen Ansprüche, **dadurch gekennzeichnet, dass** die Katalysatoreinrichtung (3) eine Strömungsverbindung zum Garraum (2) und/oder zu einem Abluftkanal (103) des Garraums (2) aufweist und/oder innerhalb des Garraums (2) angeordnet ist.

10. Gargerät (1) nach einem der vorherigen Ansprüche, **dadurch gekennzeichnet, dass** zwischen der in Strömungsrichtung dem Garraum (2) zugewandten Seite und der dem Garraum (2) abgewandten Seite ein Druckgefälle vorliegt, wobei aufgrund des Druckgefälles ein Wrasen wenigstens teilweise der Katalysatoreinrichtung (3) zuführbar ist.

## Claims

1. Cooking appliance (1), in particular an oven or stove, comprising at least one heatable cooking chamber (2) which is enclosed by a cooking chamber muffle (101), and at least one catalyst device (3) comprising at least one catalytically active material (4), a heat transfer device (5) comprising at least one hollow body (15) being provided and being designed and suitable for transferring heat between a heat source (6, 16, 26, 36) and the catalyst device (3),
**characterised in that**
the heat transfer device (5) comprises at least one tubular body, **in that** the catalyst device (3) is located outside the cooking chamber (2) and **in that** the heat source (6, 16, 26, 36) is located in the cooking chamber (2) or is formed by the cooking chamber muffle (101).

2. Cooking appliance (1) according to claim 1, **characterised in that** the heat transfer device (5) is designed at least in part as a thermoacoustic heat transferrer (25).

3. Cooking appliance (1) according to claim 1, **characterised in that** the heat transfer device (5) is designed at least in part as a heat tube (35).

4. Cooking appliance (1) according to any of the preceding claims, **characterised in that** the heat transfer device (3) is designed to transfer heat from the heatable cooking chamber (2) to the catalyst device (3) at least in part.

5. Cooking appliance (1) according to any of the preceding claims, **characterised in that** a heat source (7, 17, 27) provided for heating the cooking chamber (2) is coupled to the catalyst device (3) by the heat transfer device (5).

6. Cooking appliance (1) according to any of the preceding claims, **characterised in that** at least one separate and remotely arranged heat source for heating the catalyst device (3) is provided.

7. Cooking appliance (1) according to any of the preceding claims, **characterised in that** the catalytically active material (4) comprises at least one noble metal or a noble metal alloy.

8. Cooking appliance (1) according to any of the preceding claims, **characterised in that** the catalyst device (3) has at least one heat distribution device.

9. Cooking appliance (1) according to any of the preceding claims, **characterised in that** the catalyst device (3) has a fluid connection to the cooking chamber (2) and/or to an exhaust duct (103) of the cooking chamber (2) and/or is arranged inside the cooking chamber (2).

10. Cooking appliance (1) according to any of the preceding claims, **characterised in that** a pressure difference is present between the side facing the cooking chamber (2) and the side facing away from the cooking chamber (2) in the direction of flow, it being possible to feed vapours to the catalyst device (3), at least in part, due to the pressure difference.

## Revendications

1. Appareil de cuisson (1), notamment four ou cuisinière, doté d'au moins une chambre de cuisson (2) pouvant être chauffée qui est entourée d'une moufle de chambre de cuisson (101) et d'au moins un dispositif de catalyseur (3) comprenant au moins un matériau actif de manière catalytique (4),
dans lequel un dispositif de transfert de chaleur (5) comprenant au moins un corps creux (15) est prévu, lequel est conçu et approprié pour le transfert de la chaleur entre une source de chaleur (6, 16, 26, 36) et le dispositif de catalyseur (3),
**caractérisé en ce**
**que** le dispositif de transfert de chaleur (5) comprend au moins un corps de type tuyau, que le dispositif de catalyseur (3) se situe en dehors de la chambre de cuisson (2) et que la source de chaleur (6, 16, 26, 36) se situe dans la chambre de cuisson (2) ou est formée par la moufle de chambre de cuisson (101).

2. Appareil de cuisson (1) selon la revendication 1, **caractérisé en ce que** le dispositif de transfert de chaleur (5) est constitué au moins partiellement sous la forme d'un échangeur de chaleur (25) thermo-acoustique.

3. Appareil de cuisson (1) selon la revendication 1, **caractérisé en ce que** le dispositif de transfert de chaleur (5) est constitué au moins partiellement sous la forme d'un tuyau caloporteur (35).

4. Appareil de cuisson (1) selon l'une des revendications précédentes, **caractérisé en ce que** le dispositif de transfert de chaleur (3) est conçu pour transférer au moins partiellement de la chaleur à partir de la chambre de cuisson (2) pouvant être chauffée vers le dispositif de catalyseur (3).

5. Appareil de cuisson (1) selon l'une des revendications précédentes, **caractérisé en ce qu'**une source de chaleur (7, 17, 27) prévue pour le chauffage de la chambre de cuisson (2) est couplée avec le dispositif de catalyseur (3) par le dispositif de transfert de chaleur (5).

6. Appareil de cuisson (1) selon l'une des revendications précédentes, **caractérisé en ce qu'**au moins une source de chaleur séparée et éloignée est prévue pour le chauffage du dispositif de catalyseur (3).

7. Appareil de cuisson (1) selon l'une des revendications précédentes, **caractérisé en ce que** le matériau actif de manière catalytique (4) comprend au moins un métal noble ou un alliage de métal noble.

8. Appareil de cuisson (1) selon l'une des revendications précédentes, **caractérisé en ce que** le dispositif de catalyseur (3) présente au moins un dispositif de distribution de chaleur.

9. Appareil de cuisson (1) selon l'une des revendications précédentes, **caractérisé en ce que** le dispositif de catalyseur (3) présente un système de connexion des flux vers la chambre de cuisson (2) et/ou vers un canal d'air à évacuer (103) de la chambre de cuisson (2) et/ou est disposé à l'intérieur de la chambre de cuisson (2).

10. Appareil de cuisson (1) selon l'une des revendications précédentes, **caractérisé en ce qu'**une chute de pression est présente entre le côté orienté dans le sens des flux de la chambre de cuisson (2) et le côté opposé à la chambre de cuisson (2), dans lequel, un flux de vapeur peut être mené au moins partiellement vers le dispositif de catalyseur (3) en raison de la chute de pression.
